# EUROPÄISCHE PATENTSCHRIFT

(11) **EP 1 163 426 B1**
(45) Veröffentlichungstag und Bekanntmachung des Hinweises auf die Patenterteilung: **18.06.2003**
(21) Anmeldenummer: 00908907.9
(22) Anmeldetag: 23.03.2000
(51) Int. Cl.: F01D 5/22, F01D 5/14, F01D 5/24

(54) **TURBOMASCHINENSCHAUFEL**
TURBOMACHINE BLADE
AUBE DE TURBOMACHINE

(30) Priorität: 24.03.1999 DE 19913265
(43) Veröffentlichungstag der Anmeldung: 19.12.2001
(73) Patentinhaber: ABB Turbo Systems AG, 5400 Baden (CH)
(72) Erfinder: PHILLIPSEN, Bent, CH-5406 Baden-Rütihof (CH); MAMAEV, Boris, 129224 Moscow (RU); RYABOV, Evgeny, 443112 Samara (RU)
(74) Vertreter: ABB Patent Attorneys
(86) Internationale Anmeldenummer: CH0000171
(87) Internationale Veröffentlichungsnummer: WO00057030

(56) Entgegenhaltungen:
- DE-A- 2 525 043
- DE-C- 393 333
- FR-A- 1 252 766
- FR-A- 2 381 905
- US-A- 5 267 834

## Beschreibung

### Technisches Gebiet

Die Erfindung betrifft eine mit einem Dämpferdrahtloch versehene Turbomaschinenschaufel gemäss dem Oberbegriff des Anspruchs 1.

### Stand der Technik

Um unzulässige Schwingungen der Schaufeln von Turbomaschinen zu vermeiden werden häufig Dämpferdrähte oder andere Dämpfungselemente eingesetzt, welche in entsprechenden Löchern der Schaufeln aufgenommen werden. Infolge der hohen Umdrehungszahlungen treten jedoch insbesondere an den Lochrändern erhöhte Spannungen auf.

Zur Vorbeugung einer frühzeitigen Materialermüdung ist es bekannt, im Lochbereich der Schaufeln entsprechende Verstärkungen vorzunehmen. Der Kontaktbereich. den der Dämpferdraht beim Betrieb der Turbomaschine zum Dämpferdrahtloch aufweist, ist durch den Abstand zwischen den Begrenzungsebenen der Verstärkungen definiert. Dieser Abstand, bzw. die Länge des Kontaktbereiches wird dabei so gewählt, dass sowohl eine ausreichende statische als auch dynamische Festigkeit gewährleistet ist.

In der Patentschrift FR-2 381 905 wird als Verstärkung, die einer Materialermüdung entgegenwirken soll, beispielsweise eine das Loch auf der Saugseite und eine das Loch auf der Druckseite umgebende Wulst offenbart. Jede Wulst weist eine kreisringartige Fläche auf die in das Loch hinein abgerundet ist. Die Kreisringflächen sind für eine leichtere Bearbeitung vorzugsweise parallel zueinander ausgerichtet, oder auch parallel zu der Oberfläche der Saugseite bzw. parallel zu der Oberfläche der Druckseite der Schaufel ausgerichtet, wie dies in Fig. 2 der Patentschrift dargestellt ist.

Problematisch bei einer solchen Verstärkung des Lochbereiches ist jedoch die Tatsache, dass jede Verstärkung eine Störung der Strömung im Bereich des Dämpferdrahtes hervorruft und damit den Wirkungsgrad der Beschaufelung reduziert. Dabei ist die Verringerung des Wirkungsgrades um so grösser, je grösser die Verstärkung ausgebildet wird.

### Darstellung der Erfindung

Die Erfindung versucht alle diese Nachteile zu vermeiden. Ihr liegt die Aufgabe zugrunde, den Wirkungsgrad einer Turbomaschinenschaufel zu verbessern, welche ein verstärktes Loch zur Aufnahme eines Dämpfungselementes aufweist.

Erfindungsgemäss wird dies dadurch erreicht, dass bei einer Vorrichtung gemäss dem Oberbegriff des Anspruchs 1, die erhabenen Endflächen des zum Loch hin verstärkten Randbereiches des Schaufelblattes mit einem zur Eintrittskante des Schaufelblattes offenen, spitzen Winkel α und/oder mit einem zur Schaufelspitze offenen, spitzen Winkel β ausgebildet sind.

Damit konvergieren die Endflächen des verstärkten Randbereiches in Richtung der Schaufelaustrittskante sowie in Richtung des Schaufelfusses, so dass die Grösse des verstärkten Randbereiches in der Hauptströmungsrichtung des Arbeitsfluides abnimmt. In der Folge entsteht eine im Bereich des Loches aerodynamisch günstig gestaltete Turbomaschinenschaufel mit einem verbesserten Wirkungsgrad.

Vorzugsweise sind die beiden spitzen Winkel α und β in einem Bereich von 5° bis 30° ausgebildet. Es hat sich gezeigt, dass bei einer solchen Ausgestaltung besonders geringe Störungen der Strömung im Bereich der Dämpfungselemente auftreten.

### Kurze Beschreibung der Zeichnung

In der Zeichnung ist ein Ausführungsbeispiel der Erfindung anhand einer Laufschaufel der Abgasturbine eines Turboladers dargestellt.

Es zeigen:
- Fig. 1: eine saugseitige Seitenansicht der Laufschaufel;
- Fig. 2: einen Schnitt durch die Laufschaufel, entlang der Linie II-II in Fig. 1;
- Fig. 3: einen Schnitt durch die Laufschaufel, entlang der Linie III-III in Fig. 1.

Es sind nur die für das Verständnis der Erfindung wesentlichen Elemente gezeigt. Nicht dargestellt sind beispielsweise die weiteren Bauteile der Abgasturbine, einschliesslich ihres Turbinenrades.

### Weg zur Ausführung der Erfindung

Die in Fig. 1 dargestellte, als Laufschaufel 1 ausgebildete Turbomaschinenschaufel besteht aus einem Schaufelfuss 2, einer Plattform 3 und einem Schaufelblatt 4. Die Plattformen benachbarter Turbinenschaufeln des nicht dargestellten Turbinenrades liegen unmittelbar aneinander an und bilden so die innere Begrenzung des Strömungskanals, welcher nach aussen von einer ebenfalls nicht dargestellten Schaufelabdeckung abgeschlossen wird. Das Schaufelblatt 4 besitzt eine Eintrittskante 5, eine Austrittskante 6, eine Saugseite 7 sowie eine Druckseite 8 und weist eine Schaufelspitze 9 auf.

Im Schaufelblatt 4 ist ein von der Saugseite 7 zur Druckseite 8 durchgehendes Loch 10 zur Aufnahme eines nicht dargestellten Dämpferdrahtes angeordnet, welcher die im Betrieb auftretenden Schaufelschwingungen reduziert. Das Schaufelblatt ist zudem mit einem zum Loch 10 hin verstärkten Randbereich 11 ausgebildet, wobei der Randbereich 11 sowohl auf der Saugseite 7 als auch auf der Druckseite 11 eine gegenüber dem Schaufelblatt 4 erhabene Endfläche 12, 13 besitzt. Die Endflächen 12, 13 sind mit einem zur Eintrittskante 5 des Schaufelblattes 4 offenen, spitzen Winkel α von etwa 10° und mit einem zur Schaufelspitze 9 offenen, spitzen Winkel β von etwa 20°ausgebildet (Fig. 2, Fig. 3).

Somit konvergieren beide Endflächen 12, 13 des verstärkten Randbereiches 11 in Richtung der Austrittskante 6 des Schaufelblattes 4 sowie in Richtung des Schaufelfusses 2 dergestalt, dass die Verstärkung des austrittseitigen und des schaufelfussseitigen Teils des Randbereiches 11 deutlich geringer ausgebildet ist als die Verstärkung des eintrittseitigen und des schaufelspitzenseitigen Teils des Randbereiches 11.

Diese Ausbildung des Schaufelblattes 4 im Bereich des Loches 10 hat eine verbesserte Strömungsführung beim Betrieb des Turboladers bzw. der Abgasturbine zur Folge. Insbesondere erfährt das in einer Hauptströmungsrichtung 14 am Schaufelblatt 4 entlangströmende Arbeitsmedium infolge der, wie oben beschrieben, spitzwinklig zueinander angeordneten Endflächen 12, 13 eine deutlich geringere Störung als dies bei den Lösungen des Standes der Technik der Fall ist. Aufgrund der verbesserten Strömungsführung im Bereich des Turbinenrades kann ein höherer Wirkungsgrad des Turboladers und damit letztlich auch der mit diesem verbundenen Brennkraftmaschine erzielt werden.

Je nach Ausbildung des Schaufelblattes 4 und entsprechend den Einsatzbedingungen des Turboladers hat es sich gezeigt, dass die Winkel α und β zwischen den Endflächen 12, 13 des verstärkten Randbereiches 11 vorteilhaft jeweils in einem Bereich von 5° bis 30° ausgebildet sind.

Natürlich können die Endflächen 12, 13 auch nur einen der beiden spitzen Winkel α, β aufweisen (nicht dargestellt), was zwar die Fertigung vereinfacht, aber einen gewissen Wirkungsgradverzicht darstellt.

Selbstverständlich kann eine solchermassen ausgebildete Verstärkung des Randbereiches des den Dämpferdraht aufnehmenden Loches für alle Arten von Dämpfungselementen verwendet werden, wie beispielsweise auch bei Bindedrähten, Bolzen usw. und auch bei sogenannten Zick-Zack-Bindungen.

### Bezugszeichenliste

- 1: Turbomaschinenschaufel, Laufschaufel
- 2: Schaufelfuss
- 3: Plattform
- 4: Schaufelblatt
- 5: Eintrittskante
- 6: Austrittskante
- 7: Saugseite
- 8: Druckseite
- 9: Schaufelspitze
- 10: Loch
- 11: Randbereich
- 12: Endfläche
- 13: Endfläche
- 14: Hauptströmungsrichtung

## Patentansprüche

1. Turbomaschinenschaufel mit Schaufelblatt, welches eine Eintrittskante (5), eine Austrittskante (6), eine Saugseite (7), eine Druckseite (8) sowie eine Schaufelspitze (9) aufweist und mit einem durchgehenden Loch (10) zur Aufnahme eines Dämpfungselementes für die Schaufelschwingungen ausgestattet ist, wobei das Schaufelblatt (4) mit einem zum Loch (10) hin verstärkten Randbereich (11) ausgebildet ist und der Randbereich (11) sowohl auf der Saugseite (7) als auch auf der Druckseite (8) eine erhabene Endfläche (12, 13) besitzt, **dadurch gekennzeichnet, dass** die Endflächen (12, 13) mit einem zur Eintrittskante (5) des Schaufelblattes (4) offenen, spitzen Winkel (α) und/oder mit einem zur Schaufelspitze (9) offenen, spitzen Winkel (β) ausgebildet sind.

2. Turbomaschinenschaufel nach Anspruch 1, **dadurch gekennzeichnet, dass** der Winkel α in einem Grössenbereich von 5° ≤ α ≤ 30° ausgebildet ist.

3. Turbomaschinenschaufel nach Anspruch 1, **dadurch gekennzeichnet, dass** der Winkel β in einem Grössenbereich von 5° ≤ β ≤ 30° ausgebildet ist.

## Claims

1. Turbomachine blade having a blade body which has a leading edge (5), a trailing edge (6), a suction side (7), a pressure side (8) and a blade tip (9) and is provided with a through-hole (10) for accommodating a damping element for the blade vibrations, the blade body (4) being formed with a marginal region (11) reinforced towards the hole (10), and the marginal region (11) having a raised end face (12, 13) on both the suction side (7) and the pressure side (8), **characterized in that** the end faces (12, 13) are formed with an acute angle (α) open towards the leading edge (5) of the blade body (4) and/or with an acute angle (β) open towards the blade tip (9).

2. Turbomachine blade according to Claim 1, **characterized in that** the angle is formed within a size range of 5° ≤ α ≤ 30°.

3. Turbomachine blade according to Claim 1, **characterized in that** the angle β is formed within a size range of 5° ≤ β ≤ 30°.

## Revendications

1. Aube de turbomachine comprenant une pale, qui présente un bord d'attaque (5), un bord de fuite (6), un côté aspiration (7), un côté refoulement (8), ainsi qu'une pointe d'aube (9) et qui est équipée d'un trou traversant (10) pour recevoir un élément amortisseur pour les vibrations de l'aube, la pale (4) étant réalisée avec une région de bord renforcée (11) vers le trou (10) et la région de bord (11) possédant, à la fois du côté aspiration (7) et du côté refoulement (8) une face de bout rehaussée (12, 13), **caractérisée en ce que** les faces de bout (12, 13) sont réalisées avec un angle aigu (α) ouvert vers le bord d'attaque (5) de la pale (4) et/ou avec un angle aigu (β) ouvert vers la pointe de l'aube (9).

2. Aube de turbomachine selon la revendication 1, **caractérisée en ce que** l'angle α est compris dans une plage de grandeur de 5° ≤ α ≤ 30°.

3. Aube de turbomachine selon la revendication 1, **caractérisée en ce que** l'angle β est compris dans une plage de grandeur de 5° ≤ β ≤ 30°.
